# EUROPÄISCHE PATENTSCHRIFT

(11) **EP 0 081 476 B1**
(45) Veröffentlichungstag und Bekanntmachung des Hinweises auf die Patenterteilung: **11.06.1986**
(21) Anmeldenummer: 82890178.5
(22) Anmeldetag: 30.11.1982
(51) Int. Cl.: D06B 1/16, D06B 15/08, B41F 15/44

(54) **Rakelvorrichtung**
Doctor Blade
Racle

(30) Priorität: 07.12.1981 AT 5228/81
(43) Veröffentlichungstag der Anmeldung: 15.06.1983
(73) Patentinhaber: Zimmer, Johannes, A-9020 Klagenfurt (AT)
(72) Erfinder: Zimmer, Johannes, A-9020 Klagenfurt (AT)
(74) Vertreter: Puchberger, Rolf, Dipl. Ing.

## Beschreibung

Die Erfindung betrifft eine Rakelvorrichtung zum Auftragen flüssiger pastenförmiger, pulveriger oder schaumförmiger Substanzen auf eine Warenbahn mit oder ohne Verwendung von Schablonen, wobei die Rakelvorrichtung gegenüber der Abstützung für die Warenbahn schwenkbar ist und die Rakel gegen die Abstützung preßbar ist.

Die Anpreßkraft der Rakel kann durch Gewichtsbelastung oder auch durch Magnetismus erzeugt werden. Die bekannten Rakelvorrichtungen sind meist seitlich an ihren beiden Enden kraftschlüssig befestigt und die im Betrieb der Rakelvorrichtung auftretenden erheblichen Kräfte müssen von den Rakelhalterungs- bzw. Befestigungselementen aufgenommen werden. Man hat zwar schon versucht, bei Streichrakelvorrichtungen die Rakelhalterungs- bzw. Befestigungselemente von der Aufnahme der dem Anpreßdruck adequaten Gegenkräfte weitgehend zu entlasten, jedoch müssen nach wie vor unerwünschte Biege- und Torsionsbeanspruchungen aufgenommen werden.

Aus der EP-A-0011 314 ist bereits eine Rakeleinrichtung bekannt, bei der die Rakelklinge an einer federnden Halterung befestigt ist. Es wird hier der Ausstellwinkel der Rakelklinge zur Schablone vor dem Druckvorgang fest eingestellt und es ist möglich, den Anpreßdruck der Rakel an der Schablone variabel zu halten. Die beim Betrieb auftretenden Kräfte müssen hier jedoch von der Rakeleinrichtung aufgenommen werden und werden dann auf die Halterung übertragen.

Bei der DE-A-2 450 231 sind gelenkig miteinander verbundende Träger vorgesehen, die eine durch einen schlaufenförmigen elastischen Streifen gebildete Streichrakel halten. Ein in der Abstützung der Warenbahn angeordnetes Magnetsystem preßt die Streichrakel an die Schablone, wozu in die Schlaufe eine Rolle eingelegt ist. Hier erfolgt vor Inbetriebnahme der Rakeleinrichtung eine feste Einstellung, so daß die Rolle magnetisch in einer Lage festgehalten und dadurch die Einstellung während des Betriebes ist nicht möglich. Außerdem müssen alle auftretenden Kräfte über die Rakel auf die verschiedenen Halterungen übertragen werden.

Die Technik der Auftragsvorrichtungen bzw. Druckmaschinen geht immer mehr hin zu Maschinen und Anlagen, die auch geringste Mengen an Auftragssubstanz gleichmäßig verteilen können. Diese Geringmengenauftragungen erfordern aber ein exaktes Einstellen der einzelnen Teile einer derartigen Maschine und die exakte Beibehaltung dieser Einstellungen im Betrieb. Da dies bei den bekannten Rakelvorrichtungen meist nicht möglich ist, erhält man vor allem bei größeren Arbeitsbreiten und geringen Auftragsmengen keine gleichmäßigen Druckergebnisse mehr.

Es ist Aufgabe der vorliegenden Erfindung, eine Rakelvorrichtung zu schaffen, bei der die Halterungen für die Rakelvorrichtung lediglich geringe Kräfte aufnehmen. Es soll hiebei eine nicht-durchbiegungsgefährdete, weitgehend selbstpositionierende Rakelvorrichtung geschaffen werden.

Bei der Erfindung wird die gewünschte, einstellbare Rakelanpreßkraft mit den während des Betriebes auf die Rakel einwirkenden Kräften ins Gleichgewicht gebracht, so daß die Rakelhalterung lediglich geringe Kräfte aufnehmen muß. Wird die Rakelvorrichtung entsprechend der jeweiligen Arbeitssituation optimal eingestellt, so befindet sich die Rakelvorrichtung in einem von der Halterung her gesehen quasi unbelasteten Zustand. Durch das Zusammenwirken der Kräfte wird die Rakelvorrichtung in die Lage versetzt, sich zumindest annähernd selbsttätig so auszurichten, daß sie stets die gewünschte optimale Arbeitsstellung einnimmt da die Rakelvorrichtung in dieser Arbeitsstellung eine stabile Gleichgewichtslage findet; d.h. aber, daß zur Erhaltung dieser Gleichgewichtslage von außen her weder zusätzliche Haltekräfte noch irgendwelche Einspannmomente erforderlich sind.

Die erfindungsgemäße Rakeleinrichtung kann bei der Streichrakel, bei der Rollrakel und auch bei der Schlitzrakel angewendet werden. Durch die Beseitigung größerer Biege- und Torsionsbeanspruchungen können die erfindungsgemäßen Rakelvorrichtungen materialsparend dimensioniert werden, was die Wirtschaftlichkeit und Handlichkeit entscheidend erhöht. Der Einsatz ist sowohl bei Rundschablonen als auch bei Flachschablonen möglich.

Erfindungsgemäß wird vorgeschlagen, daß die Halterung der Rakel mit Einrichtungen versehen ist, durch welche veränderbare Kräfte auf die Halterung ausgeübt werden, die den im Betriebszustand auf die Rakel einwirkenden Kräften entgegenwirken.

Die Erfindung wird nun anhand der Zeichnungen beispielsweise näher beschrieben. Die Fig.1 bis 3 zeigen Ausführungsformen, bei der die Rakelanpreßkraft durch eine Gewichtsbelastung hervorgerufen wird, dabei ist bei den Fig. 1 und 2 eine Streichrakel und bei der Fig.3 eine Rollrakel vorhanden. Die Fig. 4 bis 7 zeigen Ausführungsformen, bei denen die Rakelanpreßkraft durch ein Magnetsystem hervorgerufen wird, wobei Fig.4 eine Streichrakel, die Fig. 5 und 6 eine Rollrakel und Fig.7 eine Schlitzrakel zeigt. In den Fig. 8 bis 10 ist die Anwendung der Erfindung bei Flachschablonen gezeigt. Die Fig. 11 bis 14 dienen zur Erläuterung.

Fig.1 gibt die einfachste Ausführungsform der Erfindung wieder. Über eine Abstützung 1 gleitet ein Transportband 2 mit einer darauf befindlichen Materialbahn 3 in Richtung des Pfeiles 4. Die Bewegungsrichtung entspricht der der Bewegungsrichtung (Pfeil 5) der Rundschablone 6. Der Kreis 7 veranschaulicht die seitliche Öffnung der Rundschablone. Die Rakelvorrichtung besitzt eine Leiste 8, die einen zeigerförmig ausgebildeten Fortsatz aufweist. An der Leiste 8 ist über eine Befestigungsleiste 10 die Rakelklinge 9 befestigt. In dem vor der Rakel befindlichen Winkel befindet sich die Auftragssubstanz 11.

An dem zeigerförmigen Fortsatz sind zwei Gewichtsleisten 12,13 vorgesehen. Mindestens eine dieser Gewichtsleisten ist auf den Führungen 14 in Richtung des Pfeiles 15 verschiebbar. Die beiden Gewichtsleisten 12 und 13 erzeugen durch ihr Gewicht je eine senkrecht nach unten wirkende Teilkraft 16, 16', die zusammen mit dem Eigengewicht der Leiste 8 die senkrecht nach unten auf die Anlagekante der Rakelklinge 9 wirkende Gesamtkraft 17 ergeben. Die Anlagekante 18 befindet sich auf der Schwerpunkt-linie der Rakelvorrichtung, wodurch das zeigerförmig ausgebildete obere Ende der im Gleichgewichtszustand befindlichen Leiste 8 sich auf der Skala 19 in der Nullstellung befindet.

Werden die Schablone 6 und die Warenbahn 3 nun bewegt, so wird zunächst die Rakelvorrichtung durch die auftretende Reibungskraft und den Druck der Auftragssubstanz in Richtung der Pfeile 4 bzw. 5 verschoben. In dieser Phase des gestörten Gleichgewichtszustandes kann sich der zeigerförmige Fortsatz der Leiste 8 im oberen Bereich an einen der beiden einstellbaren Anschläge 20, 20' anlegen, bis durch Verschiebung der Gewichtsleiste 13 in Richtung des Pfeiles 15 die zusätzlich auf die Rakelvorrichtung aufgebrachten Kräfte ausgeglichen sind und die Rakelvorrichtung wiederum den Gleichgewichtszustand einnehmen kann. Mit 13' ist die Verstellung der Gewichtsleiste 13 angedeutet. Durch den Pfeil 21 ist die durch die jeweilige Arbeitssituation und die Einstellung der Rakelvorrichtung resultierende Gesamtkraft dargestellt. Diese resultierende Gesamtkraft bewirkt, daß die Rakelvorrichtung bzw. der den Auftragsvorgang bewirkende Teil der Rakelvorrichtung in die für den Auftragsvorgang optimale Lage kommt. In der Fig.1 ist noch das Farbzuführungsrohr 22 eingezeichnet, und zwar in der üblichen Anordnung.

Die Ausführungsform gemäß der Fig.2 entspricht in weiten Teilen der Ausführungsform gemäß Fig.1, jedoch ist hier der zeigerförmige Fortsatz der Leiste 8' schräg an die Leiste angesetzt und bildet gleichzeitig die Führung 14' für die eine Gewichtsleiste 13. Die zweite Gewichtsleiste 12, falls vorhanden, ist hier auf die Leiste 8' aufgesetzt. Auf dem Farbzuführungsrohr 22 ist hier ein Bügel 23 festgeklemmt, der gleichzeitig die Anschläge für den zeigerförmigen Fortsatz 14' und die Skala trägt. Auch der zeigerförmige Fortsatz 14' besitzt Anschläge 24, 24', welche hier verstellbar sind.

Die Fig.3 entspricht der Fig.2, nur ist hier anstelle einer -Rakelklinge 9 eine Rollrakel 9' vorhanden, die in einer entsprechenden Ausnehmung der Leiste 8' gehalten wird.

Fig.4 zeigt die erfindungsgemäße Rakelvorrichtung in einer der Fig.2 ähnlichen Ausführung, mit dem Unterschied, daß die Rakelanpreßkraft und ebenso die der Rakelreibungskraft entgegenwirkende Haltekraft, durch welche die um das Farbzuführungsrohr 22 in Richtung 25 drehbare und außerdem auch um den Punkt 26 verschwenkbare, somit also in Bewegungsrichtung 4 frei bewegliche Rakelvorrichtung in der gewünschten Arbeitsstellung positioniert wird, anstatt mittels Schwerkraft durch Magnetkraft bewirkt wird.

Magnetisch angepreßte Streichrakeln sind bekannt, daß aber durch die spezielle Konstruktion und insbesondere durch die erfindungsgemäß erfolgende besondere Anordnung der krafterzeugenden Arbeitsteile außer der magnetisch wirkenden Anpreßkraft auch eine magnetisch bewirkte, der Reibungskraft direkt entgegenwirkende Kraftwirkung zustandegebracht wird, welche die gesamte Rakelvorrichtung magnetisch selbsttätig in die jeweils gewünschte optimale Arbeitsposition zu bringen vermag, ist ebenso neu wie die durch seitliche Gewichtsverschiebung bewirkten Ausführungsformen des Erfindungsgedankens, die in den Fig. 1 bis 3 dargestellt sind.

In der in Fig.4 dargestellten Ausführungsform wirken übrigens nicht nur die durch das Magnetsystem 27 erzeugten magnetischen, sondern, aufgrund der Konstruktion und des Eigengewichtes der Vorrichtung auch die in den Fig. 1 bis 3 dargestellten Gewichtskräfte; der in Bewegungsrichtung gesehen vor der Rakelberührungslinie befindliche Teil 12' der Rakelleiste 8 wirkt mit seinem Eigengewicht im Prinzip gleich wie die Gewichtsleisten 12 in den Fig. 1 bis 3, während der im Bereich nach der Rakelberührungslinie befindliche Teil der Rakelleiste 8" samt der daran befindlichen magnetisierbaren Leiste 13' und dem nach unten ragenden Teil des Bügels 23 im Prinzip gleich wie die Gewichtsleiste 13 der Fig. 1 bis 3 wirkt. Die Magnetkraft bewirkt somit nur eine Verstärkung der aus der Schwerkraft resultierenden Gewichtswirkungen. Dies gilt selbstverständlich nur für den Fall der vertikalen Anordnung bzw. Wirkungsweise der erfindungsgemäßen Rakelvorrichtung; in der Ausführungsform mit magnetisch wirkender Anpreßkraft bzw. magnetisch wirkender Positionierungskraft kann die erfindungsgemäße Rakelvorrichtung auch um 90 oder 180° verschwenkt angeordnet eingesetzt werden, wobei dann allerdings eine entsprechend stärkere Dimensionierung der magnetischen Kraftwirkungen erforderlich ist.

Die Ausführungsform gemäß Fig.5 verhält sich zur Fig.4 ungefähr gleich wie die Fig.3 zur Fig.2. Anstelle einer Streichrakel 9 wurde eine Rakelrolle 9' in die Rakelleiste 8" eingesetzt bzw. die Rakelleiste 8" mit der dafür vorgesehenen Ausnehmung auf die Rolle 9' aufgelegt. Die Gewichtsleiste 13' wird, in der aus Anpreßkraft und aus der Reibungsgegenkraft (Haltekraft) resultierenden Richtung schräg an die Rakel 9 angepreßt.

Die Rakelrolle 9' kann in der Ausführungsform gemäß Fig.5 wahlweise aus magnetisierbarem oder aus nichtmagnetisierbarem Material bestehen. Besteht die Rakelrolle 9' aus magnetisierbarem Material, so kann die Wirkungsweise der magnetisierbaren Leiste 13' auf die erfindungsgemäße Hauptaufgabe der Lageeinstellung beschränkt bleiben.

An der Rakelleiste 8' kann im Bereich vor der Rakelberührungslinie bedarfsweise eine magnetisierbare Leiste 12" zusätzlich eingelegt werden, die eine geringfügige Lagekorrektur der Rakelvorrichtung in Richtung 4 bzw. Schablonendrehrichtung 5 bewirken kann.

Die auf dem Schwenkbügel 23 dargestellte Schraube 28 kann gegebenenfalls dazu benützt werden, um die durch die Gewichtswirkung bzw. Magnetwirkung sich selbsttätig in die Arbeitsposition einstellende Rakelvorrichtung in dieser Position fixieren zu können. Dies z.B. deshalb, damit die Arbeitslage auch bei vorübergehend abgeschalteter Magnetkraft unverändert erhalten bleibt, oder auch in solchen Fällen, in denen der Drucker eine von der Selbsteinstellung abweichende Feinkorrektur der Positionierung vornehmen und das Gerät in dieser Position feststellen will.

Fig.6 zeigt eine weitere Darstellung der erfindungsgemäßen Einrichtung ähnlich Fig.5 mit dem Unterschied, daß das Magnetsystem 27 entgegen der Bewegungsrichtung 4 in Richtung 29 verändert wurde.

In dieser Ausführungsform kann die magnetisierbare Leiste 13 entfallen, da die dem Erfindungsgedanken entsprechenden schräg angeordneten Magnetkräfte direkt auf die magnetisierbare Rakelrolle 9' bzw. falls die Rakelrolle 9' nicht magnetisierbar ist, auf die oberhalb der Rakelleiste 8" befindliche magnetisierbare Gewichtsleiste 12" wirken. Ob die Mitte des Magnetfeldes in der senkrechten Ebene zur Anliegelinie der Rakel und die magnetisierbare Leiste 13' im Bereich hinter der Rakelberührungslinie angeordnet ist, oder ob das wirksame Zentrum des Magnetfeldes im Bereich vor der Rakelberührungslinie angeordnet wird, das sind nur zwei mögliche Varianten für die Realisierung des Erfindungsgedankens.

In Fig.7 ist eine weitere Ausführungsform der Erfindung zu den Fig. dargestellt, wobei anstelle einer Streich- oder Rollrakel eine sogenannte Schlitzrakel (Hohlkörper mit rakelförmigem Austrittsspalt) eingesetzt wird. In dieser Ausführungsform sind anstelle einer Rakelberührungslinie zwei Rakelberührungslinien vorhanden, was jedoch für die erfindungsgemäße Rakelvorrichtung keinen erheblichen Unterschied bewirkt.

Es sei nun anhand der Fig. 11 bis 14 das Prinzip der vorliegenden Erfindung näher erklärt, wobei die Ausführungsformen gemäß der Fig. 5 und 7 hier verwendet werden. Wie die Fig.11 zeigt, setzt sich die Rakelanpreßkraft aus dem Gewicht 35 des Bügels 23, dem Gewicht 36 der Rakelleiste 8", der Magnetkraft 37, oder bei den Ausführungsformen ohne Magnetsystem, dem Gewicht der Leiste 13 zusammen. Die durch den Betrieb hervorgerufenen Kräfte setzen sich aus den Druckkräften aus der vor der Rakel liegenden Auftragssubstanz 11 und den Reibungskräften an der Rakel und der Schablone 6 zusammen. Im Schema der Fig.11 ist eine in Richtung der Rakelführung wirkende Kraft 37 und eine in Richtung der Rakel 9 wirkende Kraft 38 dargestellt.

Die größte aller auftretenden Kräfte ist die Magnetkraft, deren Richtung je nach Lage der Rakel relativ zum Magneten des Magnetsystems senkrecht nach unten oder schräg nach unten gerichtet sein kann. Ist kein Magnetsystem vorgesehen, so werden die Gewichtsleisten 12 bzw. 13 so ausgebildet, daß deren Gewichtskräfte die weitaus größten aller angreifenden Kräfte darstellen. Man kann die Kräfte 35 des Bügels 23 und die Kraft 36 der Rakelleiste 8" vernachlässigen, da sie gegenüber der Kraft 37 sehr klein sind.

Betrachtet man die vom Bügel 23 auf die Halterung ühertragenen-Kraftkomponenten 42 und 43, die die resultierende Kraft 44 ergeben, so sieht man, daß durch die seitliche Halterung nur sehr geringe Kräfte aufgenommen werden müssen. Darin liegt der wesentliche Vorteil und das Neue an der erfindungsgemäßen Rakelvorrichtung, nämlich die fast vollständige Entlastung der Rakelhalterung sowie die stabile Gleichgewichtslage der Rakelvorrichtung, die zu einer Selbsteinstellung führt. In Fig.12 ist das entsprechende Kräftediagramm dargesellt. Die Kraft 37 ist mit den Kräften 38 und 39 im Gleichgewicht. In Fig.14 ist die Rakelvorrichtung in der Stellung I in der Gleichgewichtslage dargestellt. Bei einer Störung dieser Arbeitslage wird die Rakelvorrichtung in der Schablone 6 verschwenkt und die Rakel 9 zusammen mit der Gewichtsleiste 13 um die Strecke 41 angehoben. Die Rakelvorrichtung befindet sich dann in der Stellung 11. Wie man erkennen kann, liegt die Rakel 9 jetzt auf einer schiefen Ebene im Winkel 40 und es wirkt somit eine Kraftkomponente entgegen der Richtung der Auslenkung auf die Rakel ein. Diese Kraft führt zur Rückstellung der Rakel in die Ausgangslage, so daß auch hier wieder eine stabile Gleichgewichtslage erreicht wird und man die Rakelvorrichtung als selbsteinstellend ansprechen kann.

In der Fig.13 ist die Fig.14 anhand eines Kräfteparallelogrammes veranschaulicht. Durch die Auslenkung der Rakelvorrichtung aufgrund einer Störung stellt sich eine schräg nach unten gerichtete Magnet- oder Gewichtskraft 37' ein, wobei aus der Charakteristik der Magnetsysteme bekannt ist, daß diese Magnetkraft auch an Größe zunimmt. Die anderen Kräfte verändern ihre Größe und Richtung nur unwesentlich, d.h. aber, daß jetzt das Krafteck nicht mehr geschlossen ist, so daß noch eine zusätzliche Kraft auf das System einwirken muß. Diese zusätzliche Kraft 37" ist gegen die Richtung der Auslenkung gerichtet und bewirkt somit eine Rückstellung in die Ausgangslage der Rakelvorrichtung.

Während die Fig. 1 bis 7 verschiedene Ausführungsformen der erfindungsgemäßen Rakelvorrichtung in stationärer Anordnung zeigen, sind in den Fig. 8 bis 10 zwei Varianten einer horizontalbeweglichen Ausführungsform der erfindungsgemäßen Rakelvorrichtung in der Anwendung für Flachschablonendruck dargestellt.

In Fig.8 ist eine kastenförmige Doppelstreichrakel 30 dargestellt, deren Streichkante 9 auf der Schablone 6' bzw. auf der Materialbahn 3 bzw. auf dem darunter in Bewegung befindlichen Magnetbalken 27 aufliegt. Durch die Schwerkraftebene 31 wird das gesamte Rakelgerät 30, das gemeinsam mit dem Magnetbalken 27 in Richtung 32 bzw. 32' bewegt wird, in zwei unter Berücksichtigung der zwischen dem Magnetbalken 27 und der magnetisierbaren Gewichtsleiste 13' schräg wirkenden Magnetkraft, gewichtsmäßig gleiche Hälften geteilt, wobei die erfindungsgemäße Anordnung der Leiste 13' der aus Bewegung und Anpreßdruck entstehenden Reibungskraft erfindungsgemäß entgegenwirkt, so daß die gesamte Rakelvorrichtung in einen dynamischen Gleichgewichtszustand gelangt, der durch die daraus resultierende, durch den Gleichgewichtszustand sich ergebende Neigung des Gerätes bzw. dadurch, daß das Gerät im Bereich 12 nicht auf der Schablone ä fliegt, gekennzeichnet ist.

Fig.9 zeigt dasselbe Gerät in gegenläufiger Bewegungsrichtung 33 bzw. 33'.

Die Arbeitsteile bzw. Geräteteile 12' und 13' wechseln gegenseitig in Abhängigkeit von der jeweiligen Bewegungsrichtung ihre Funktionen.

Fig.10 zeigt eine weitere kastenförmige Rakelvorrichtung ähnlich Fig.8, mit dem Unterschied, daß die Rakelvorrichtung die Schablone nicht linienförmig, sondern mit dem streifenförmig ausgebildeten Rakelteil 9" berührt, vor dem sich eine flächenförmige Stauzone für die Auftragssubstanz, z.B. Druckfarbe 11, befindet.

Vorstehende Darstellungen zeigen, daß die erfindungsgemäße Rakelvorrichtung in verschiedenen Ausführungsformen und Anwendungen möglich ist. Die möglichen Ausführungsformen und Anwendungen sollen nicht nur als auf diese vorstehenden Beispiele beschrängt verstanden werden.

## Patentansprüche

1. Rakelvorrichtung zum Auftragen flüssiger, pastenförmiger, pulveriger oder schaumförmiger Substanzen auf eine Warenbahn mit oder ohne Verwendung von Schablonen, wobei die Rakelvorrichtung gegenüber der Abstützung für die Warenbahn schwenkbar ist und die Rakel gegen die Abstützung preßbar ist, dadurch gekennzeichnet, daß die Halterung (8, 8', 8") der Rakel (9, 9', 9") mit Einrichtungen (12", 12", 13, 13', 13", 14,14', 27) versehen ist, durch weiche veränderbare Kräfte auf die Halterung ausgeübt werden, die den im Betriebszustand auf die Rakel einwirkenden Kräften entgegenwirken.

2. Rakelvorrichtung nach Anspruch 1, dadurch gekennzeichnet, daß die veränderbaren Kräfte durch in ihrer Lage gegenüber der Rakel verschiebbare Gewichte (13, 13') erzeugt werden.

3. Rakelvorrichtung nach Anspruch 1, dadurch gekennzeichnet, daß die Halterung (8, 8', 8") als Leiste ausgebildet ist, die mit den Einrichtungen verbunden ist (Fig. 1, 2, 3).

4. Rakelvorrichtung nach Anspruch 3, dadurch gekennzeichnet, daß die Einrichtung (14) als mit der Leite (8) verbundene Zeiger ausgebildet sind, auf denen mindestens ein verschiebbares Gewicht (13) angeordnet ist (Fig. 1, 2)

5. Rakelvorrichtung nach Anspruch 4, dadurch gekennzeichnet, daß die Bewegung der Zeiger (14) durch Anschläge (20, 24) begrenzt ist.

6. Rakelvorrichtung nach einem der vorhergehenden Ansprüche, dadurch gekennzeichnet, daß an der Halterung (8") eine Leiste (13') aus magnetisierbarem Material angeordnet ist, der ein in der Abstützung (1) der Warenbahn (3) in an sich bekannter Weise angeordnetes Magnetsystem (27) zugeordnet ist (Fig. 4, 5).

7. Rakelvorrichtung nach einem der vorhergehenden Ansprüche, dadurch gekennzeichnet, daß die Rakelvorrichtung über ein Kniegelenk (26), vorzugsweise ein Drehgelenk, verbundene Hebelarme besitzt, so daß die Rakelvorrichtung frei beweglich ist (Fig. 5, 6).

8. Rakelvorrichtung nach einem der vorhergehenden Ansprüche, dadurch gekennzeichnet, daß in Bewegungsrichtung der Warenbahn (3) gesehen die Magnetquelle (27) im Bereich oder vor der Berührungslinie der Rakel (9) angeordnet und die magnetisierbaren Körper (13') hinter der Berührungslinie der Rakel (9, 9") vorgesehen sind (Fig. 4, 7).

9. Rakelvorrichtung nach einem der vorhergehenden Ansprüche, dadurch gekennzeichnet, daß zusätzliche Korrektions- und Fixiereinrichtungen (12", 28) vorgesehen sind.

## Claims

1. A squeegee device for the application of liquid, paste, powder or foam substances on to a product web with or without the use of stencils, the squeegee device being arranged to swivel opposite the support for the product web and the squeegee being capable of being pressed against the support, characterised in that the mounting (8, 8', 8") of the squeegee (9, 9', 9") is provided with contrivances (12", 12", 13, 13', 13", 14, 14', 27) whereby adjustable forces are exerted on the mounting which oppose the forces acting on the squeegee in the operating state.

2. A squeegee device according to Claim 1, characterised in that the adjustable forces are generated by weights (13, 13') whose position is capable of displacement with respect to the squeegee.

3. A squeegee device according to Claim 1, characterised in that the mounting (8, 8', 8") is designed as a bar which is connected to the contrivances (Figs. 1, 2, 3).

4. A squeegee apparatus according to Claim 3, characterised in that the contrivance (14) is designed as a pointer connected with the bar (8) whereon at least one weight (13) is arranged to slide (Figs. 1, 2).

5. A squeegee device according to Claim 4, characterised in that the movement of the pointers (14) is limited by stop (20, 24).

6. A squeegee device according to one of the preceding Claims, characterised in that on the mounting (8"), there is arranged a bar (13') made of a magnetisable material to which there is assigned in the support (1) for the product web (3) a magnet system (27) in a way known per se (Figs. 4,5).

7. A squeegee device according to one of the preceding Claims, characterised in that the squeegee device has a lever arm connected via a knee joint (26) preferably a swivel joint so that the squeegee apparatus is freely movable (Fig. 5, 6).

8. A squeegee device according to one of the preceding Claims, characterised in that, viewed in the direction of movement of the product web (3) the magnet source (27) is arranged within the range or ahead of the contact line of the squeegee (9) and that the magnetisable bodies (13') are provided behind the contact line of the squeegee (9, 9"). (Figs.4, 7)

9. A squeegee device according to one of the preceding Claims, characterised in that provision is made for additional correction and fixing contrivances (12", 28).

## Revendications

1. Dispositif de raclage pour l'application de substances liquides, pâteuses, pulvérulentes ou en mousse sur un article en bande avec ou sans utilisation de gabarits, le dispositif de raclage pouvant être pivoté vis-à-vis du support de l'article en bande et la racle appuyée contre le support, caractérisé par le fait que la fixation (8, 8', 8") de la racle (9, 9', 9") est dotée de dispositifs (12", 12"',13,13',13",14,14', 27) qui exercent sur la fixation des forces variables qui s'opposent aux forces agissant sur la racle pendant le
fonctionnement.

2. Dispositif de raclage selon la revendication 1, caractérisé par le fait que les forces variables sont produites par des poids (13, 13') déplaçables dans leur position par rapport à la racle.

3. Dispositif de raclage selon la revendication 1, caractérisé par le fait que la fixation (8, 8', 8") est réalisée sous la forme d'une barrette qui est raccordée aux dispositifs (fig. 1, 2, 3).

4. Dispositif de raclage selon la revendication 3, caractérisé par le fait que les dispositifs (14) sont réalisés sous la forme d'aiguilles reliées à la barrette (8) et sur lesquelles est disposé au moins un poids déplaçable (13) (fig. 1,2).

5. Dispositif de raclage selon la revendication 4, caractérisé par le fait que le déplacement des aiguilles (14) est limité par des butées (20, 24).

6. Dispositif de raclage selon l'une des revendications précédentes, caractérisé par le fait que sur la fixation (8") est disposée une barrette (13') en matériau aimantable à laquelle est associé un système magnétique (27) installé de façon en soi connue dans le support (1) de l'article en bande (3) (fig. 4, 5).

7. Dispositif de raclage selon l'une des revendications précédentes, caractérisé par le fait que le dispositif de raclage comporte des bras de levier reliés par une genouillère (26), de préférence une articulation à charnière, de sorte que le dispositif de raclage est déplaçable librement (fig. 5, 6).

8. Dispositif de raclage selon l'une des revendications précédentes, caractérisé par le fait que, vue dans le sens du deplacement de l'article en bande (3), la source magnétique (27) est placée dans la zone de ou devant la ligne de contact de la racle (9) et que les corps aimantables (13') sont prévus derrière la ligne de contact de la racle (9, 9") (fig. 4, 7).

9. Dispositif de raclage selon l'une des revendications précédentes, caractérisé par le fait qu'il est prévu des dispositifs de correction et d'immobilisation supplémentaires (12", 2a).
